# EUROPÄISCHE PATENTSCHRIFT

(11) **EP 0 783 746 B1**
(45) Veröffentlichungstag und Bekanntmachung des Hinweises auf die Patenterteilung: **04.04.2001**
(21) Anmeldenummer: 96921810.6
(22) Anmeldetag: 10.07.1996
(51) Int. Cl.: G09F 21/02

(54) **OPTISCHE SIGNALEINRICHTUNG, INSBESONDERE FÜR EIN BEKLEIDUNGSSTÜCK**
OPTICAL SIGNALLING DEVICE, ESPECIALLY FOR AN ITEM OF CLOTHING
DISPOSITIF DE REPERAGE OPTIQUE, NOTAMMENT POUR ARTICLE D'HABILLEMENT

(30) Priorität: 19.07.1995 AT 123195; 26.07.1995 AT 127795; 09.11.1995 AT 184895
(43) Veröffentlichungstag der Anmeldung: 16.07.1997
(73) Patentinhaber: FDI Finanzdienstleistungsinstitut Aktiengesellschaft, 1060 Wien (AT)
(72) Erfinder: Koczi, Wolfgang, 3400 Klosterneuburg (AT)
(74) Vertreter: Köhler-Pavlik, Johann, Dipl.-Ing.
(86) Internationale Anmeldenummer: AT9600119
(87) Internationale Veröffentlichungsnummer: WO9704434

(56) Entgegenhaltungen:
- DE-A- 4 408 951
- GB-A- 2 257 808
- US-A- 4 875 144
- US-A- 5 111 366

## Beschreibung

Die Erfindung betrifft eine optische Signaleinrichtung, insbesondere für ein Bekleidungsstück gemäß dem Oberbegriff des Patentanspruchs 1.

Es sind Bekleidungsstücke bekannt, die zu Zwecken der Sicherheit des Trägers mit optischen Signaleinrichtungen, z.B. mit Rückstrahlern oder bei Beleuchtung mit einer Lichtquelle reflektierenden Streifen, Plaketten od. dgl. versehen sind. Darüber hinaus gibt es seit langem Helmen, welche mit Lampen oder Scheinwerfern ausgestattet sind, um dem Träger die beidhändige Arbeit in dunkler Umgebung bei gleichzeitig größtmöglicher Bewegungsfreiheit zu gestatten.

Die DE 44 08 951 A1 zeigt eine tragbare Kommunikationseinrichtung, welche aus einer Anzeigeeinheit besteht, über die beliebige Informationen an Dritte übermittelt werden können. Das Bedienteil, mit dem die Einrichtung in Betrieb gesetzt werden kann, ist mit dem Gehäuse über Leitungen oder drahtlos verbunden. Der Einsatzbereich dieser Einrichtung ist auf einige Meter beschränkt. In der GB 2 257 808 A wird ein Gerät zur selektiven Lichtaussendung beschrieben, welches ein einfaches, schnelles und sicheres Auffinden eines bestimmten Gegenstandes in Dunkelheit oder unter einer Vielzahl ähnlicher Gegenstände ermöglicht. Zu diesem Zweck weist das Gerät einen Empfänger, eine Lichtquelle und einen Sender auf. Als mögliches Anwendungsgebiet wird das Auffinden eines Fahrzeuges auf einem Parkplatz genannt. Bekannt sind auch verschiedene Bekleidungsstücke, die zur Erzielung optischer Effekte, welche zur Unterhaltung oder Werbezwecken dienen, mit optischen Signaleinrichtungen versehen sind. Die DE 39 00 417 A1 beschreibt eine graphische Anzeigevorrichtung, die aus einer Vielzahl von diskreten Lichtquellen besteht, die Teil einer Abbildung sind, welche auf ein Bekleidungsstück gedruckt ist. Durch Aktivierung eines die Lichtquellen ansteuernden Steuerschaltkreises kann die Illustration belebt werden. Die US 5 111 366 A beschreibt eine Baseballkappe mit beleuchteter Anzeige um auf sich aufmerksam zu machen. Zum Aktivieren der Lichtquellen dient ein kleiner Schalter. Die US 4 875 144 A zeigt ein Kleidungsstück mit beleuchteten, sich ändernden Darstellungen. Dabei sind eine Vielzahl von Glasfasern in das Gewebe des Kleidungsstückes eingearbeitet, sodaß deren Enden durch das Gewebe ragen und entsprechend den darzustellenden Bildern angeordnet sind. Eine Aktivierung der Lichtquellen ist dabei durch den Träger des Kleidungsstücks selbst möglich.

Die Aufgabe der vorliegenden Erfindung besteht darin, eine optische Signaleinrichtung, insbesondere für ein Bekleidungsstück zur Erzielung eines rein ästhetischen oder der Unterhaltung dienenden optischen Effekts zu schaffen, welche nicht nur manuell gesteuert, sondern auch extern durch z.B. einen Koordinator oder bestimmte ausgelöste Signale aktiviert werden kann. Darüber hinaus soll mit der optischen Signaleinrichtung ein vergrößerter optischer Effekt erzielbar sein.

Gelöst wird die erfindungsgemäße Aufgabe durch die Merkmale des kennzeichnenden Teiles des Patentanspruchs 1. Die Aktivierung der Lichtquellen erfolgt ferngesteuert durch einen externen Sender. Dadurch ist es möglich, die Lichtquellen der optischen Signaleinrichtung bei bestimmten Ereignissen zu aktivieren. So kann ein Koordinator bei einer Sportveranstaltung z.B. im Falle eines Tores die optische Signaleinrichtung aktivieren und auf diese Art die Freude über ein erzieltes Tor ausdrücken, oder bei Durchlaufen der Ziellinie kann die optische Signaleinrichtung automatisch aktiviert werden. Bei Anordnung einer Vielzahl gleichartiger optischer Signaleinrichtungen können deren Lichtquellen über einen externen Sender gleichzeitig, synchron aktiviert und dadurch ein vergrößerter optischer Effekt erzielt werden. Die synchrone Aktivierung wird durch kabellose Übertragung der zur gezielten Aktivierung der Lichtquellen erforderlichen Information bewerkstelligt. So kann z.B. in einem Fußballstadion im Falle eines Tores ein Koordinator alle Signaleinrichtungen eines Fanclubs gleichzeitig ferngesteuert aktivieren.

Gemäß den Merkmalen des Anspruchs 2 ist der Empfänger durch einen Hochfrequenzempfänger, Infiarotempfänger oder akustischen Empfänger gebildet. Die Art der Fernsteuerung kann nach verschiedenen Gesichtspunkten, wie Vorhandensein bestimmter

Sendeanlagen, Richtlinien, Sendecharakteristik, etc. ausgewählt werden. In Stadions sind z.B. meistens Lautsprecheranlagen vorhanden, über die eine ferngesteuerte Aktivierung der optischen Signaleinrichtungen ohne Installation eigener Sendeanlagen erfolgen kann.

Vorteilhafterweise sind die Lichtquellen unterschiedlich gefärbt oder über den Lichtquellen unterschiedlich gefärbte Abdeckungen angeordnet. Durch die Abdeckungen können in wirtschaftlicher Form auch solche Färbungen realisiert werden, die z.B. nicht im Farbspektrum erhältlicher Lichtquellen, wie z.B. Lumineszenzdioden liegen.

Gemäß einem weiteren Merkmal der Erfindung sind die Farben der Lichtquellen entsprechend bestimmter Clubs, Organisationen oder Nationalitäten ausgeführt. Auf diese Art und Weise können sich Angehörige dieser Clubs, Organisationen oder Nationalitäten als solche zu erkennen geben und ihre Zugehörigkeit zeigen.

Bei matrixförmiger Anordnung der Lichtquellen ist bei ausreichender Anzahl von Lichtquellen die Darstellung von Zeichen oder Graphiken in ähnlicher Weise wie bei Werbetafeln möglich.

Vorzugsweise ist die erfindungsgemäße optische Signaleinrichtung auf einer Kopfbedeckung, beispielsweise in Form einer Baseballmütze, angeordnet. Dabei wird eine derzeit besonders beliebte Form eine Bekleidungsstückes, speziell bei Sportliebhabern und jungen Leuten, in für diese Benutzer praktischen und ansprechenden Weise adaptiert, wobei durch den Schirm der Baseballmütze ein Blenden oder eine ähnliche Beeinträchtigung des Trägers durch den Lichteffekt vermieden werden kann. Darüber hinaus werden die an der Kopfbedeckung angeordneten Lichtquellen weniger leicht, z.B. durch den vorderen Zuschauer im Stadion verdeckt. Da die optische Signaleinrichtung vorteilhafterweise in Blickrichtung des Trägers angeordnet werden soll, ist eine Kopfbedeckung von Vorteil, da diese die Bewegungen des Kopfes des Trägers mitmachen.

Selbstverständlich können im Rahmen der Erfindung verschiedene andere Anwendungen, Variationen und konstruktive Änderungen vorgenommen werden. So besteht die Möglichkeit, bei sportlichen Veranstaltungen die Zuschauer und bzw. oder die Teilnehmer der Veranstaltung, d.h. die Sportler, mit Lichtelementen an der Kappe oder am Bekleidungsstück zu versehen, wobei das Lichtelement z.B. ferngesteuert zum Aufleuchten und Abschalten gebracht werden kann. Hierbei besteht die Möglichkeit, daß jeder Träger sein eigenes Lichtelement ein- und ausschaltet oder daß von einem Koordinator oder einem der Teilnehmer durch Fernsteuerung, z.B. durch ein Sender, die Lichtelemente aller Träger wahlweise einund ausschaltet. Bei sportlichen Veranstaltungen, wo zwei oder mehrere Gruppen der Anhänger von Clubs anwesend sind, kann jede Gruppe die Lichtelemente ihres favorisierten Clubs tragen, wobei nur die Lichtelemente der einen oder anderen Gruppe von dem betreffenden Koordinator eingeschaltet und ausgeschaltet werden können.

Weiters besteht die Möglichkeit, ähnliche Signaleinrichtungen für Werbezwecke zu verwenden, wobei an Werbespots, Werbezeichen, Firmenzeichen usw. gedacht ist.

Weitere Merkmale der Erfindung werden anhand der beigefügten Zeichnungen erläutert. Dabei zeigen
- Fig. 1: das Blockschaltbild einer Ausführungsform der optischen Signaleinrichtung.
- Fig. 2: ein detailliertes Blockschaltschaltbild der Steuerung aus Fig. 1,
- Fig. 3: ein detailliertes Blockschaltbild einer Ausführungsform einer externen Steuerung (Fernsteuerung) und des Empfängers der optischen Signaleinrichtung,
- Fig. 4: eine Prinzipschaltung der ferngesteuerten Aktivierung einer Vielzahl optischer Signaleinrichtungen und
- Fig. 5a bis 5c: verschiedene Ausführungsformen der optischen Signaleinrichtung.

Die optische Signaleinrichtung gemäß Fig. 1 enthält eine Spannungsquelle 1, einen Umschalter 2. eine Steuerung 3 einen Empfänger 4 sowie Lichtquellen 5. Die Spannungsquelle 1 ist vorteilhafterweise durch Niederspannungsakkumulatoren oder -batterien gebildet. Eine Spannungsversorgung oder -unterstützung mit Solarzellen kann in manchen Anwendungsfällen in Erwägung gezogen werden. Im gezeigten Ausfühmngsbeispiel verfügt der Schalter 2 über drei Kontakte zur Auswahl der drei Funktionen I interne Steuerung (manuelle Steuerung), II externe Steuerung (Fernsteuerung), III aus (keine Funktion). Bei Schalterstellung I wird die interne Steuerung 3 aktiviert, welche die Lichtquellen 5 nach einem vorprogrammierten Rhythmus ansteuert. Bei Schalterstellung II wird der Empfänger 4 aktiviert und dadurch der Empfang von externen Steuersignalen (Fernsteuerung) ermöglicht. Bei Schalterstellung III wird die Verbindung zur Spannungsversorgung unterbrochen und somit keine Funktion ermöglicht. Die Umschaltung der Betriebsart kann statt mit einem Schalter auch mit einem Taster in der Art erfolgen, daß mit jedem Tastendruck die Betriebsart geändert wird. In der Abbildungen sind Leuchtdioden als Lichtquellen 5 dargestellt. Bei Verwendung von LED's sind die Farben gelb, orange, rot, grün und blau möglich. Zur Realisierung anderer Farben werden vor der Lichtquelle entsprechend eingefärbte, transparente Kunststoffteile vorgesetzt. Bei den Lichtquellen ist auf eine ausreichende Leuchtintensität für einen ausreichenden optischen Effekt zu achten. Die optische Signaleinrichtung soll durch geringe Baugröße, geringen Spannungsverbrauch und niedrige Herstellungskosten gekennzeichnet sein.

Ein Ausführungsbeispiel der Steuerung 3 aus Fig. 1 ist in Fig. 2 dargestellt. Diese besteht aus einem Oszillator 6, der ein Taktsignal entsprechender Frequenz erzeugt, welches eine logische Schaltung 7 taktet. Je nach gewünschter Leuchtfolge der Lichtquellen kann die Ansteuerlogik 7 aus einem einfachen Zähler oder aus einer individuell programmierten digitalen integrierten Schaltung IC bestehen. Mit einem Zähler kann ein sequentielles Aufleuchten der LED's 5 erzielt, mit komplexeren, kundenspezifischen IC's oder Microcontrollem können beliebige Schaltfolgen programmiert werden.

In Fig. 3 ist die bei der externen Steuerung (Fernsteuerung) der optischen Signaleinrichtung notwendige Sendeeinrichtung zur Übertragung der Steuerimpulse sowie eine Ausführungsform des Empfängers der optischen Signaleinrichtung aus Fig. 1 dargestellt. Die sendeseitige Schaltung besteht aus einer Auslöseschaltung 8, einem Codierer 9 und einem Sender 10 samt Sendeantenne 11. Die Auslöseschaltung 8 besteht im einfachsten Fall aus einem Taster, der manuell bei einem bestimmten Ereignis z.B. durch einen Koordinator betätigt werden kann. Der auslösende Impuls kann aber z.B. auch von einer Lichtschranke oder einem Sensor, der bei Überschreitung einer vorgegebenen Schwelle ein Signal auslöst, stammen. Nach der Auslösung wird eine Codierung 9 oder Codierungsfolge aktiviert. Die Codierung 9 beinhaltet die zur Steuerung der Lichtquellen 5 in der empfangsseitigen Schaltung notwendige Information. Mit den generierten Codes wird der Sender 10 moduliert und das Signal von der Antenne 11 abgestrahlt. Die Übertragung erfolgt mit einem hochfrequenten Signalträger im entsprechenden Frequenzband. Die Sendeenergie wird entsprechend der gewünschten Reichweite und entsprechend den gültigen Bestimmungen eingestellt. Die Empfangsantenne 12 nimmt die Fernsteuersignale auf und führt diese dem Empfänger 13 zu. Im Decoder 14 wird die Information aus dem Empfangssignal gewonnen und einer Ansteuerschaltung 15 zugeführt, welche die Lichtquellen 5 ansteuert. Mit Hilfe der ferngesteuerten Aktivierung ist eine synchrone Ansteuerung bestimmter Lichtquellen vieler, gleichartiger optischer Signaleinrichtungen möglich, was zu einem vergrößerten optischen Effekt führt. Im Falle der Fernsteuerung über Infrarotlicht wird anstelle der Sendeantenne 11 eine Infrarotleuchtdiode oder ein Infrarot-Laser eingesetzt und anstatt der Empfangsantenne 12 z.B. eine Infrarot-Photodiode verwendet, im Falle einer Fernsteuerung über akustische Signale dient ein Lautsprecher als Sender und ein Mikrophon als Empfänger. Die akustische Fernsteuerung kann dort von Vorteil sein. wo akustische Anlagen bereits vorhanden sind. Im Fall eines Stadions sind z.B. Lautsprecheranlagen meistens vorhanden, die dazu verwendet werden können, die Steuersignale für die optische Signaleinrichtung zu übertragen. Diese können außerhalb des Hörbereiches des menschlichen Ohres (z.B. Ultraschall) oder auch im hörbaren Frequenzbereiches liegen. Da Mikrophone sehr billig sind, können die optischen Signaleinrichtungen sehr kostengünstig und somit für eine breite Masse zugänglich gestaltet werden. Ein weiterer Vorteil einer akustischen Steuerung liegt in den für diese Anwendung günstigen Ausbreitungseigenschaften von Schallwellen. Die Mikrophone an den optischen Signaleinrichtungen müssen nicht zur Sendeeinrichtung (dem Lautsprecher) hin ausgerichtet sein. Darüber hinaus kann die Aktivierung der optischen Signaleinrichtungen bei bestimmten Klangfolgen, wie zum Beispiel einer bestimmten Kennmelodie eines Sportclubs, erfolgen. Bei Musikveranstaltungen ist auch eine automatische Aktivierung der Leuchtelemente im Takt der Musik denkbar.

Fig. 4 zeigt eine Prinzipschaltung der ferngesteuerten Aktivierung einer Vielzahl optischer Signaleinrichtungen. In z.B. einem Stadion befinden sich eine Vielzahl Zuschauer mit den erfindungsgemäßen Signaleinrichtungen in Form z.B. einer Baseballkappe 16 mit Lichtquellen 5. Fällt bei einem Fußballmatch ein Tor, kann ein Koordinator, wie eine Auslöseschaltung 8 z.B. durch Tastendruck aktivieren und somit einen Sender 10 einschalten. Im Fall der Fernsteuerung über Infrarotlicht werden die Steuersignale über eine Infrarot-Lichtquelle 11 abgestraht, deren Sendeenergie und Richtcharakteristik R entsprechend den Anfordernissen gewählt wird. Sollen die optischen Signaleinrichtungen 16 aller Fans gleichzeitig aktiviert werden. wird eine möglichst breite Richtcharakteristik R gewählt. Soll eine gezielte Aktivierung erfolgen, wird eine möglichst schmale Richtcharakteristik R der Sendediode 11 notwendig sein. Bei einer entsprechend schmalen Sendekeule können theoretisch verschiedene Muster oder sogar Nachrichten in den Zuschauerraum "geschrieben" werden. Somit wären die erfindungsgemäßen Signaleinrichtungen auch für die Einschaltung von Mitteilungen oder Werbung geeignet. Bei überregionalen Veranstaltungen wäre auch eine Fernsteuerung mittels hochfrequenter Signale auch via Satellit denkbar.

Fig. 5a bis 5c zeigen einige Ausführungsformen der erfindungsgemäßen optischen Signaleinrichtung. Fig. 5a zeigt ein Bekleidungsstück in Form einer Baseballkappe 16 mit integrierten Leuchtdioden 5. Die gesamte Elektronik, die Spannungsversorgung und die für den Empfang der Fernsteuersignale notwendige Empfangseinrichtung (Empfangsantenne bei Hochfrequenzübertragung bzw. Photodiode bei optischer Übertragung) werden in der Kappe integriert. Je nach verwendeter Fernsteuermethode befindet sich eine Empfangsantenne, eine Photodiode oder ein Mikrophon in der Kappe. Durch die empfangenen Steuersignale werden die Leuchtdioden 5 aktiviert. Bei den Ausführungsformen aus Fig. 5b handelt es sich um Leuchtstäbe bestehend aus einem Griff 17, der die Elektronik, Spanungsversorgung und Empfangsschaltung beinhaltet und aus den Lichtquellen. Im rechten Bild werden Lichtleitfasern 18 eingesetzt. Diese werden im Griff mit den aktiven Leuchtelementen gekoppelt und leiten das Licht bis zum Ende der Fasern weiter. In der linken Ausführungsform sind die Lichtquellen in einem Kunststoffkörper 19 integriert. Über einen Fernsteuerimpuls werden die Leuchtstäbe aktiviert und bestimmte Leuchtfolgen passiert. In Fig. 5c ist die optische Signaleinrichtung auf einem Leibchen 20 angebracht bzw. in diesem integriert. Die aktiven Lichtquellen sind in Form einer Matrix 21 angeordnet. Je nach Anzahl, Anordnung und Farbe der Lichtquellen der Matrix 21 können Buchstaben. Texte oder Graphiken dargestellt werden, wie z.B. der Torschütze und der Spielstand bei einem Fußballmatch. Die notwendige Information zur richtigen Ansteuerung einzelner Leuchtelemente wird mit dem Fernsteuersignal mitübertragen. Die notwendige Elektronik. Spannungsversorgung und Empfangseinrichtung ist ebenfalls im Leibchen integriert.

Die Ausführungsformen der Erfindung sind nicht auf die gezeigten Beispiele beschränkt. Die erfindungsgemäße Einrichtung kann auch mit einem Klettverschluß versehen werden und an beliebigen Kleidungsstücken angebracht werden.

Die Einsatzmöglichkeiten der erfindungsgemäßen Signaleinrichtung sind vielfältig und nicht auf die beschriebenen Anwendungsbeispiele beschränkt. Vorzuziehen sind jedoch Massenereignisse, wie Sportveranstaltungen oder Konzerte. Für eine größere optische Wirkung werden bei der Anwendung dunkle Räume oder die abendliche Dunkelheit vorgezogen. Z.B. könnten aus Anlaß eines Tores bei einem Fußballmatch bei allen Fans, die mit einer solchen optischen Signaleinrichtung ausgerüstet sind, gleichzeitig die Farben des entsprechenden Fußballclubs zyklisch aufleuchten und so zur Anfeuerung der Fußballmannschaft dienen. Es kann auch z.B. drahtlos der Spielstand eines Fußballmatches auf die Kleidungsstücke der Zuseher übertragen und dort zur Anzeige gebracht werden. Ebenso können die im Publikum vorhandenen Leuchtmatrizen zur Anzeige kleiner Werbetexte oder Firmenzeichen verwendet werden. Auch bei Konzerten könnte mit Hilfe dieser Einrichtung die Begeisterung der Zuhörer ausgedrückt werden.

## Patentansprüche

1. Optische Signaleinrichtung, insbesondere für ein Bekleidungsstück, bestehend aus einer Spannungsquelle (1), zumindest zwei aktiv leuchtenden Lichtquellen (5), einer Steuerschaltung (3) zur Aktivierung der Lichtquellen (5) in einem vorgebbaren Rhythmus, einer Bedieneinheit (2) zur manuellen Aktivierung und/oder Deaktivierung der Steuerschaltung (3) und einen mit den Lichtquellen (5) verbundenen Empfänger (4) zum Empfang von Steuerimpulsen eines externen Senders (10) zur ferngesteuerten Aktivierung der Lichtquellen (5), dadurch gekennzeichnet, daß die Bedieneinheit (2) zur Umschaltung zwischen manueller und ferngesteuerter Aktivierung ausgebildet ist, und daß bei ferngesteuerter Aktivierung die Lichtquellen (5) einer Vielzahl gleichartiger optischer Signaleinrichtungen über einen externen Sender (10) gleichzeitig, synchron aktivierbar sind.

2. Optische Signaleinrichtung nach Anspruch 1, dadurch gekennzeichnet, daß der Empfänger (4) durch einen Hochfrequenzempfänger, Infrarotempfänger oder akustischen Empfänger gebildet ist.

3. Optische Signaleinrichtung nach Anspruch 1 oder 2, dadurch gekennzeichnet, daß die Lichtquellen (5) unterschiedlich gefärbt oder über den Lichtquellen (5) unterschiedlich gefärbte Abdeckungen angeordnet sind.

4. Optische Signaleinrichtung nach Anspruch 3, dadurch gekennzeichnet, daß die Farben der Lichtquellen (5) entsprechend bestimmter Clubs, Organisationen oder Nationalitäten ausgeführt sind.

5. Optische Signaleinrichtung nach mindestens einem der Ansprüche 1 bis 4, dadurch gekennzeichnet, daß die Lichtquellen (5) matrixförmig angeordnet sind.

6. Verwendung der optischen Signaleinrichtung nach Anspruch 1 bis 5 auf einer Kopfbedeckung, beispielsweise in Form einer Baseballmütze (16).

## Claims

1. An optical signalling device, more particularly for an article of clothing, consisting of a voltage source (1), at least two actively illuminating light sources (5), a control circuit (3) for activating the light sources (5) in a predetermined rhythm, an operating unit (2) for manual activation and/or deactivation of the control circuit (3) and a receiver (4) connected with the light sources (5) to receive control pulses of an external transmitter (10) for remote control activation of the light sources (5), characterised in that the operating unit (2) is designed for switching between manual and remote control activation, and that with remote control activation, the light sources (5) of a plurality of similar optical signalling devices are simultaneously activatable in synchronism via an external transmitter (10).

2. An optical signalling device according to Claim 1, characterised in that the receiver (4) is formed by a high frequency receiver, infra red receiver or acoustic receiver.

3. An optical signalling device according to Claim 1 or 2, characterised in that the light sources (5) are differently coloured or that differently coloured covers are arranged over the light sources (5).

4. An optical signalling device according to Claim 3, characterised in that the colours of the light sources (5) correspond to those of certain clubs, organisations or nationalities.

5. An optical signalling device according to at least one of Claims 1 to 4, characterised in that the light sources (5) are disposed in form of a matrix.

6. Use of an optical signalling device according to Claims 1 to 5 on a head covering, for example, in the form of a baseball cap (16).

## Revendications

1. Dispositif de signalisation optique destiné notamment à une pièce d'habillement, constitué d'une source de tension (1), d'au moins deux sources lumineuses actives (5), d'un circuit de commande (3) pour l'activation des sources lumineuses (5) selon un rythme pouvant être prédéterminé, d'une unité de commande (2) pour l'activation et/ou la désactivation manuelle du circuit de commande (3), et d'un récepteur (4) relié aux sources lumineuses (5) pour la réception d'impulsions de commande d'un émetteur externe (10) destiné à l'activation télécommandée des sources lumineuses (5), caractérisé en ce que l'unité de commande (2) est agencée pour l'inversion entre une activation manuelle et télécommandée, et en ce que, lors d'une activation télécommandée, les sources lumineuses (5) d'une pluralité de dispositifs de signalisation optique de même type peuvent être activées simultanément et de façon synchrone par l'intermédiaire d'un émetteur externe (10).

2. Dispositif de signalisation optique selon la revendication 1, caractérisé en ce que le récepteur (4) est constitué d'un récepteur haute fréquence, d'un récepteur infrarouge ou d'un récepteur acoustique.

3. Dispositif de signalisation optique selon la revendication 1 ou 2, caractérisé en ce que les sources lumineuses (5) sont de différentes couleurs ou que des recouvrements de différentes couleurs sont disposés sur les sources lumineuses (5).

4. Dispositif de signalisation optique selon la revendication 3, caractérisé en ce que les couleurs des sources lumineuses (5) sont réalisées en fonction de certains clubs, organisations ou nationalités.

5. Dispositif de signalisation optique selon l'une au moins des revendications 1 à 4, caractérisé en ce que les sources lumineuses (5) sont disposées en forme de matrice.

6. Utilisation du dispositif de signalisation optique selon l'une quelconque des revendications 1 à 5 sur une coiffure, par exemple sous forme de casquette de base-ball (16).
